# EUROPÄISCHE PATENTSCHRIFT

(11) **EP 3 938 220 B1**
(45) Veröffentlichungstag und Bekanntmachung des Hinweises auf die Patenterteilung: **08.06.2022**
(21) Anmeldenummer: 20712457.9
(22) Anmeldetag: 06.03.2020
(51) Int. Cl.: B44C 1/24, B44C 5/04, B44F 9/02, B44F 9/04

(54) **VERFAHREN ZUM HERSTELLEN EINER WERKSTOFFPLATTE**
METHOD FOR PRODUCING A MATERIAL BOARD
PROCÉDÉ DE PRODUCTION D'UN PANNEAU DE MATÉRIAU

(30) Priorität: 18.03.2019 DE 102019106856
(43) Veröffentlichungstag der Anmeldung: 19.01.2022
(73) Patentinhaber: HUECK Rheinische GmbH, 41747 Viersen (DE)
(72) Erfinder: THÖLEN, Berthold, 41748 Viersen (DE)
(74) Vertreter: Lederer, Thomas L.
(86) Internationale Anmeldenummer: PCT/EP2020/055976
(87) Internationale Veröffentlichungsnummer: WO 2020/187601

(56) Entgegenhaltungen:
- EP-A1- 3 141 400
- US-A1- 2006 144 004
- US-A1- 2016 201 324

## Beschreibung

Die Erfindung betrifft ein Verfahren zum Herstellen einer Werkstoffplatte, die eine strukturierte, farbige Oberfläche aufweist.

Die EP 2 060 658 A2 offenbart ein Pressblech mit einer strukturierten Pressoberfläche. Die strukturierte Pressoberfläche umfasst eine Struktur, die eine gebirgsähnliche Oberfläche mit Tälern und Höhen aufweist. Mittels der Pressoberfläche kann eine Werkstoffplatte mit einer strukturierten Oberfläche hergestellt werden. Ist die strukturierte Oberfläche der Werkstoffplatte farbig, dann ist es wünschenswert, dass die Struktur der Oberfläche möglichst genau mit dem farbigen Muster der Oberfläche übereinstimmt, weshalb eine möglichst genaue Synchronisation während des Pressvorgangs nötig ist. Dies ist besonders dann wichtig, wenn die strukturierte Oberfläche z.B. einem Holzmuster oder einem Natursteinmuster zugeordnet ist. Die EP 3 141 400 A1 offenbart ein Verfahren gemäß dem Oberbegriff von Anspruch 1.

Die Aufgabe der Erfindung ist es, ein einfacheres Verfahren zum Herstellen einer Werkstoffplatte anzugeben, die eine strukturierte, farbige Oberfläche umfasst.

Die Aufgabe der Erfindung wird gelöst durch ein Verfahren zum Herstellen einer Werkstoffplatte, die eine strukturierte, farbige Oberfläche aufweist, aufweisend folgende Verfahrensschritte:
- Bereitstellen von Bilddaten, die einem farbigen Digitalbild einer farbigen Ursprungsoberfläche zugeordnet sind,
- aus den Bilddaten, Erzeugen eines ersten Bilddatensatzes und wenigstens eines zweiten Bilddatensatzes, die jeweils unterschiedlichen Farbkanälen des farbigen Digitalbildes zugeordnet sind,
- Herstellen einer farbigen Oberfläche auf einem Grundträger unter Verwendung des wenigstens einen zweiten Bilddatensatzes ohne Verwendung des ersten Bilddatensatzes, und
- Verpressen der farbigen Oberfläche des Grundträgers mittels einer strukturierten Pressoberfläche eines Presswerkzeugs, um die Werkstoffplatte mit der strukturierten, farbigen Oberfläche zu erhalten, wobei die strukturierte Pressoberfläche unter Verwendung des ersten Bilddatensatzes hergestellt wurde und somit dem ersten Bilddatensatz zugeordnet ist.

Eine beispielshafte Anwendung der Erfindung betrifft ein System zum Herstellen einer Werkstoffplatte, die eine strukturierte, farbige Oberfläche aufweist, aufweisend
- ein Presswerkzeug, das eine strukturierte Pressoberfläche aufweist, welche unter Verwendung eines ersten Bilddatensatzes hergestellt wurde, und
- wenigstens einen zweiten Bilddatensatz, der vorgesehen ist, ohne Verwendung des ersten Bilddatensatzes eine farbige Oberfläche auf einem Grundträger herzustellen,
wobei der erste Bilddatensatz und der wenigstens eine zweite Bilddatensatz jeweils unterschiedlichen Farbkanälen eines farbigen Digitalbildes einer farbigen Ursprungsoberfläche zugeordnet sind, und das Presswerkzeug eingerichtet ist, mittels seiner strukturierten Pressoberfläche die farbige Oberfläche des Grundträgers zu verpressen, um die Werkstoffplatte mit der strukturierten, farbigen Oberfläche zu erhalten.

Demnach sind das Presswerkzeug und die mehreren Bilddatensätze vorgesehen.

Das Presswerkzeug kann z.B. eine Prägewalze oder ein Endlosband sein. Das Presswerkzeug ist vorzugsweise ein Pressblech.

Die strukturierte Pressoberfläche ist dem ersten Bilddatensatz zugeordnet und wurde unter Verwendung des ersten Bilddatensatzes hergestellt. Die strukturierte Pressoberfläche ist insbesondere nicht dem wenigstens einen zweiten Bilddatensatz zugeordnet bzw. wurde insbesondere ohne Verwendung des wenigstens einen zweiten Bilddatensatzes hergestellt.

Der erste und der wenigstens eine zweite Bilddatensatz sind unterschiedlichen Farbkanälen des farbigen Digitalbildes zugeordnet.

Ein Farbkanal umfasst die Informationen über die im farbigen Digitalbild enthaltenen Farbkomponenten. Insbesondere ist die Anzahl der Farbkanäle in einem farbigen Digitalbild abhängig vom verwendeten Modus, Farbraum bzw. Farbmodell.

Die einzelnen Farbkanäle umfassen insbesondere die Farbanteile jedes Bildpunktes im farbigen Digitalbild. Jedem Bildpunkt können die mehreren Farbkanäle zugeordnet sein.

Erfindungsgemäß ist wenigstens ein zweiter Bilddatensatz vorgesehen. Somit kann genau ein zweiter Bilddatensatz oder mehrere zweite Bilddatensätze vorgesehen sein.

Die Bilddatensätze sind, wie bereits ausgeführt, den gewählten Farbkanälen des farbigen Digitalbildes zugeordnet. Das farbige Digitalbild ist ein Bild von der farbigen Ursprungsoberfläche. Die farbige Ursprungsoberfläche ist z.B. eine ebene farbige Ursprungsoberfläche oder vorzugsweise eine strukturierte farbige Ursprungsoberfläche. Die Struktur der Pressoberfläche ist vorzugsweise der Struktur der strukturierten Pressoberfläche zugeordnet.

Die Ursprungsoberfläche ist z.B. einem Holzmuster oder einem Naturstein, insbesondere einem strukturierten Holzmuster oder einem strukturierten Naturstein zugeordnet.

Der erste Bilddatensatz wird für die Herstellung der strukturierten Pressoberfläche des Presswerkzeugs verwendet. Die strukturierte Pressoberfläche wiederum ist vorgesehen, mit dem Grundträger verpresst zu werden, damit der Grundträger die strukturierte Oberfläche erhält.

Der Grundträger umfasst z.B. eine Grundwerkstoffplatte bzw. ist als eine Grundwerkstoffplatte ausgebildet, die mit der farbigen Oberfläche versehen wird. Diese Oberfläche kann vor dem Verpressen mit dem Presswerkzeug mit einem Harz oder mit einer Kunststoffschicht versehen werden. Diese Oberfläche kann weiß oder mit einer Grundfarbe versehen sein.

Die Grundwerkstoffplatte umfasst z.B. ein natürliches Material, insbesondere Holz. Die Grundwerkstoffplatte ist z.B. eine Spanplatte oder eine MDF-Platte. Diese kann vor dem direkten Bedrucken noch behandelt werden. Nach dem Bedrucken kann noch ein Harz aufgetragen werden oder es wird mit einem beharzten Overlay verpresst. Die Grundwerkstoffplatte kann auch einen Kunststoff umfassen.

Der Grundträger ist z.B. ein Papier, das mit der farbigen Oberfläche versehen ist und insbesondere vor dem Verpressen mit einem Harz getränkt wird und gegebenenfalls mit einem Träger mittels des Presswerkzeugs verpresst wird. Der Träger umfasst z.B. einen Holzwerkstoff. Der Träger ist z.B. eine MDF-Platte oder eine Spanplatte.

Der Grundträger ist z.B. eine Grundwerkstofffolie, die mit der farbigen Oberfläche versehen wird. Die Grundwerkstofffolie ist z.B. aus Kunststoff und umfasst insbesondere mehrere Schichten. Die dazugehörige Werkstoffplatte ist dann z.B. eine sogenannte Luxuriöse Vinylfliese (LVT).

Der erste Bilddatensatz umfasst im Falle der strukturierten Ursprungsoberfläche insbesondere eine Information über die Strukturierung dieser Ursprungsoberfläche, die demnach auf die Pressoberfläche und demzufolge auf die Werkstoffplatte bzw. auf den Grundträger übertragen wird. Insbesondere wird das Presswerkzeug bzw. dessen Pressoberfläche ohne Verwendung des zweiten Bilddatensatzes hergestellt.

Die Struktur der Pressoberfläche kann abtragend z.B. mittels Ätzens oder mehrfachem Ätzens hergestellt werden, wie es z.B. aus der EP 2 060 658 A2 bekannt ist. Die Struktur der Pressoberfläche kann auch durch ein materialauftragendes Verfahren hergestellt werden. Die Struktur der Pressoberfläche umfasst insbesondere die Höhen und die Täler bzw. erhabene und tieferliegende Bereiche.

Die strukturierte Pressoberfläche kann einen einzigen Glanzgrad oder mehrere unterschiedliche Glanzgrade aufweisen. Die unterschiedlichen Glanzgrade können aufgrund des ersten Bilddatensatzes erzeugt werden. Aufgrund der Glanzgrade ist es möglich, der Werkstoffplatte eine natürlichere Erscheinung zu verleihen. Dies ist insbesondere bei hölzernen oder steinernen Ursprungsoberflächen vorteilhaft.

Der wenigstens eine zweite Bilddatensatz ist für die Farbgebung der strukturierten Oberfläche der Werkstoffplatte vorgesehen, weshalb erfindungsgemäß der erste Bilddatensatz für die Farbgebung der Oberfläche der Werkstoffplatte nicht verwendet wird, auch wenn dieser eine Information über die Farbgebung der Ursprungsoberfläche umfassen kann. Dadurch umfasst der Farbanteil der strukturierten, farbigen Oberfläche der Werkstoffplatte keine oder nur eine relativ geringe Information über deren Strukturierung, wodurch das Verpressen des Grundträgers mit dem Presswerkzeug mit einer relativ großen Toleranz erfolgen kann. Dadurch kann die Werkstoffplatte schneller hergestellt werden. Die strukturierte Oberfläche der Werkstoffplatte hat trotzdem ein zumindest ausreichend gutes Erscheinungsbild, welche zumindest ausreichend gut der Ursprungsoberfläche entspricht.

Umfasst dagegen die Farbgebung der strukturierten, farbigen Oberfläche auch eine signifikante Information über die Strukturierung, wie dies bei konventionellen Verfahren zum Herstellen einer Werkstoffplatte der Fall ist, dann muss das Verpressen des Grundwerkstoffträgers mit dem Presswerkzeug mit einer höheren Genauigkeit erfolgen, damit die Strukturierung und deren Farbgebung möglichst synchron verlaufen, wodurch erst ein akzeptabler Gesamteindruck der fertig verpressten Werkstoffplatte entsteht.

Um insbesondere den Grad der Strukturierung der Pressoberfläche anzupassen, insbesondere zu verringern, kann es vorgesehen sein, dass der ersten Bilddatensatz vor dem Verwenden zum Herstellen der strukturierten Pressoberfläche weiterverarbeitet wird, insbesondere deren Informationsgehalt reduziert wird.

Die Oberfläche des Grundträgers kann z.B. unter Verwendung des wenigstens zweiten Bilddatensatzes und ohne Verwendung des ersten Bilddatensatzes z.B. mit einem Digitalfarbdrucker bedruckt werden. In diesem Fall wird der Digitalfarbdrucker mittels des wenigstens einen zweiten Bilddatensatzes angesteuert. Gegebenenfalls kann es vorgesehen sein, dass der wenigstens eine zweite Bilddatensatz vor dem Bedrucken der Oberfläche weiterverarbeitet wird, indem z.B. der wenigstens eine zweite Bilddatenansatz in für den Digitalfarbdrucker geeignete Farbkanäle umgewandelt wird.

Die Oberfläche des Grundträgers kann z.B. mittels Farbdruckwalzen gefärbt werden. Die Farbdruckwalzen werden unter Verwendung des wenigstens zweiten Bilddatensatzes und ohne Verwendung des ersten Bilddatensatzes entsprechend gefärbt und übertragen.

Die Werkstoffplatte umfasst z.B. einen Holzwerkstoff. Die Werkstoffplatte ist z.B. MDF-Platten oder Spanplatten.

Die Werkstoffplatte bzw. der Grundträger können z.B. ein Kunstmaterial umfassen. Dieses kann vor dem direkten Bedrucken noch behandelt werden. Nach dem Bedrucken kann noch ein Harz aufgetragen werden oder es wird mit einem beharzten Overlay verpresst.

Die Werkstoffplatte kann zusätzlich zur strukturierten, farbigen Oberfläche eine weitere strukturierte, farbige Oberfläche aufweisen. Diese beiden strukturierten, farbigen Oberflächen sind gegenüberliegend angeordnet und deckungsgleich. Um die weitere strukturierte, farbige Oberfläche zu erhalten, können folgende Verfahrensschritte durchgeführt werden:
- Erzeugen wenigstens eines dritten Bilddatensatzes aus dem wenigstens einen zweiten Bilddatensatzes durch achsensymmetrisches Spiegeln des wenigstens einen zweiten Bilddatensatzes,
- Herstellen einer weiteren farbigen Oberfläche auf dem Grundträger unter Verwendung des wenigstens einen dritten Bilddatensatzes ohne Verwendung des ersten Bilddatensatzes, wobei die farbige Oberfläche und die weitere farbige Oberfläche deckungsgleich und gegenüberliegend angeordnet sind, und
- Verpressen der weiteren farbigen Oberfläche des Grundträgers mittels einer strukturierten Pressoberfläche eines weiteren Presswerkzeugs, um eine Werkstoffplatte mit einer weiteren strukturierten, farbigen Oberfläche zu erhalten, die zur strukturierten, farbigen Oberfläche deckungsgleich und gegenüberliegend angeordnet ist, wobei die strukturierte Pressoberfläche dem ersten Bilddatensatz zugeordnet ist, jedoch derart achsensymmetrisch bezüglich der Pressoberfläche des Presswerkzeugs ist, sodass die strukturierte, farbige Oberfläche und die weitere strukturierte, farbige Oberfläche deckungsgleich sind.

Ausführungsbeispiele der Erfindung sind exemplarisch in den beigefügten schematischen Figuren dargestellt. Es zeigen:
- Fig. 1: eine Draufsicht einer strukturierten, farbigen Ursprungsoberfläche,
- Fig. 2: eine Draufsicht eines farbigen Digitalbildes der strukturierten, farbigen Ursprungsoberfläche,
- Fig. 3: dem farbigen Digitalbild zugeordnete Bilddaten,
- Fig. 4: ein Pressblech mit einer strukturierten Pressoberfläche,
- Fig. 5: eine Werkstoffplatte,
- Fig. 6: eine Grundwerkstoffplatte, und
- Fig. 7: ein Papier und einen Träger.

Die Fig. 1 zeigt die Draufsicht einer strukturierten, farbigen Ursprungsoberfläche 1, welche im Falle des vorliegenden Ausführungsbeispiels einem natürlichen Holzmuster zugeordnet ist. Die farbige Ursprungsoberfläche 1 kann auch eben sein. Die strukturierte, farbige Ursprungsoberfläche 1 umfasst insbesondere ein farbiges Muster 2 und eine Struktur 3, die aus tieferliegenden und erhabenen Bereichen in der Ursprungsoberfläche 1 ausgebildet ist.

Die Fig. 2 zeigt ein farbiges Digitalbild 21 der strukturierten, farbigen Ursprungsoberfläche 1.

Dem farbigen Digitalbild 21 sind in der Fig. 3 gezeigte Bilddaten 30 zugeordnet.

Aus den Bilddaten 30 wird ein erster Bilddatensatz 31 und wenigstens ein zweiter, im Falle des vorliegenden Ausführungsbeispiels mehrere zweite Bilddatensätze 32a, 32b erzeugt.

Der erste Bilddatensatz 31 und die zweiten Bilddatensätze 32a, 32b sind jeweils unterschiedlichen Farbkanälen des farbigen Digitalbildes 21 zugeordnet.

Der erste Bilddatensatz 31 ist für die Herstellung eines Presswerkzeugs vorgesehen, das eine strukturierte Pressoberfläche aufweist. Das Presswerkzeug ist z.B. ein in der Fig. 4 gezeigtes Pressblech 41, das eine strukturierte Pressoberfläche 42 umfasst. Das Presswerkzeug kann auch eine Prägewalze mit einer strukturierten Pressoberfläche oder ein Endlosband mit einer strukturierten Pressoberfläche sein.

Die strukturierte Pressoberfläche 42 ist im Falle des vorliegenden Ausführungsbeispiels dem ersten Bilddatensatz 31 zugeordnet bzw. wurde unter Verwendung des ersten Bilddatensatzes 31 und ohne Verwendung der zweiten Bilddatensätze 32a, 32a hergestellt. Der erste Bilddatensatz 31 kann vor der Herstellung des Pressblechs 41 bzw. dessen strukturierter Pressoberfläche 42 weiterverarbeitet werden, insbesondere derart reduziert werden, sodass z.B. ein weiterverarbeiteter erster Bilddatensatz 33 entsteht. Im Falle des vorliegenden Ausführungsbeispiels wird der weiterverarbeitete erste Bilddatensatz 33 für die Herstellung des Pressblechs 41 bzw. dessen Pressoberfläche 42 verwendet

Die strukturierte Pressoberfläche 42 kann einen einzigen Glanzgrad oder mehrere unterschiedliche Glanzgrade aufweisen. Die unterschiedlichen Glanzgrade können aufgrund des ersten Bilddatensatzes 31 bzw. des weiterverarbeitenden ersten Bilddatensatzes 33 erzeugt werden.

Die strukturierte Pressoberfläche 42 ist zum Herstellen einer in der Fig. 5 gezeigten Werkstoffplatte 51 vorgesehen, die eine strukturierte, farbige Oberfläche 52 umfasst.

Die Werkstoffplatte 51 ist z.B. aus einem Kunststoff gefertigt oder umfasst eine Holzwerkstoffplatte.

Um die strukturierte, farbige Oberfläche 52 zu erhalten, wird z.B. zunächst die relevante Oberfläche einer in der Fig. 6 gezeigten Grundwerkstoffplatte 61 als Beispiel eines Grundträgers unter Verwendung der zweiten Bilddatensätze 32 ohne Verwendung des ersten Bilddatensatzes 31 bearbeitet, sodass die Grundwerkstoffplatte 61 eine farbige Oberfläche 62 erhält. Gegebenenfalls werden die beiden zweiten Bilddatensätze 32a, 32b vorab noch weiterverarbeitet, insbesondere manuell weiterverarbeitet, sodass weiterverarbeitete, zweite Bilddatensätze 34a, 34b entstehen, die für die Bearbeitung bzw. Bedruckung der Grundwerkstoffplatte 61 verwendet werden.

Um die farbige Oberfläche 62 zu erhalten, wird z.B. ein Digitalfarbdrucker verwendet oder werden entsprechend eingefärbte Farbdruckwalzen verwendet. Gegebenenfalls können aus den zweiten Bilddatensätze 32a, 32b bzw. den weiterverarbeiteten zweiten Bilddatensätzen 34a, 34b automatisiert Bilddatensätze erstellt werden, welche zum Ansteuern des Digitalfarbdruckers geeignet sind.

Anschließend wird im Falle des vorliegenden Ausführungsbeispiels die farbige Oberfläche 62 der Grundwerkstoffplatte 61 mit einem Harz oder einer Kunststofffolie versehen und mit dem Pressblech 41 bzw. dessen strukturierter Pressoberfläche 42 verpresst, sodass die Werkstoffplatte 51 mit ihrer strukturierten, farbigen Oberfläche 52 entsteht.

Die Fig. 7 zeigt als ein weiters Beispiels eines Grundträgers ein Papier 71 mit einer farbigen Oberfläche 72. Um die farbige Oberfläche 72 zu erhalten, wurde die relevante Oberfläche eines Papiers unter Verwendung der zweiten Bilddatensätze 32 ohne Verwendung des ersten Bilddatensatzes 31 bearbeitet. Gegebenenfalls werden die beiden zweiten Bilddatensätze 32a, 32b vorab noch weiterverarbeitet, insbesondere manuell weiterverarbeitet, sodass weiterverarbeitete, zweite Bilddatensätze 34a, 34b entstehen, die für die Bearbeitung bzw. Bedruckung des Papiers 71 verwendet werden.

Um die farbige Oberfläche 72 zu erhalten, wird z.B. ein Digitalfarbdrucker verwendet oder werden entsprechend eingefärbte Farbdruckwalzen verwendet. Gegebenenfalls können aus den zweiten Bilddatensätze 32a, 32b bzw. den weiterverarbeiteten zweiten Bilddatensätzen 34a, 34b automatisiert Bilddatensätze erstellt werden, welche zum Ansteuern des Digitalfarbdruckers geeignet sind.

Um die Werkstoffplatte 51 zu erhalten, wird insbesondere das Papier 71 mit einem Harz getränkt und anschließend mit einem Träger 73 und unter Verwendung des Pressblechs 41 bzw. dessen strukturierter Pressoberfläche 42 verpresst, sodass die Werkstoffplatte 51 mit ihrer strukturierten, farbigen Oberfläche 52 entsteht.

Der Träger 73 ist z.B. aus einem Kunststoff gefertigt oder umfasst eine Holzwerkstoffplatte.

Die Werkstoffplatte 51 kann zusätzlich zur strukturierten, farbigen Oberfläche 52 eine weitere strukturierte, farbige Oberfläche aufweisen. Diese beiden strukturierten, farbigen Oberflächen sind gegenüberliegend angeordnet und deckungsgleich. Um die weitere strukturierte, farbige Oberfläche zu erhalten, können z.B. zwei dritte Bilddatensätze aus den beiden zweiten Bilddatensätzen (32a, 32) durch achsensymmetrisches Spiegeln der beiden zweiten Bilddatensätze (32a, 32) erzeugt werden. Danach kann eine weitere farbige Oberfläche auf dem Grundträger unter Verwendung der beiden dritten Bilddatensätze hergestellt werden, wobei die farbige Oberfläche und die weitere farbige Oberfläche deckungsgleich und gegenüberliegend angeordnet sind.

Die weitere farbigen Oberfläche des Grundträgers wird dann z.B. mittels einer strukturierten Pressoberfläche eines weiteren Presswerkzeugs verpresst, um eine Werkstoffplatte mit der weiteren strukturierten, farbigen Oberfläche zu erhalten.

## Patentansprüche

1. Verfahren zum Herstellen einer Werkstoffplatte (51), die eine strukturierte, farbige Oberfläche (52) aufweist, aufweisend folgende Verfahrensschritte:
- Bereitstellen von Bilddaten (30), die einem farbigen Digitalbild (21) einer farbigen Ursprungsoberfläche (1) zugeordnet sind,
- aus den Bilddaten (30), Erzeugen eines ersten Bilddatensatzes (31) und wenigstens eines zweiten Bilddatensatzes (32a, 32b),
- Herstellen einer farbigen Oberfläche (62, 72) auf einem Grundträger (61, 71) unter Verwendung des wenigstens einen zweiten Bilddatensatzes (32a, 32b) ohne Verwendung des ersten Bilddatensatzes (31), und
- Verpressen der farbigen Oberfläche (62, 72) des Grundträgers (61, 71) mittels einer strukturierten Pressoberfläche (42) eines Presswerkzeugs (41), um die Werkstoffplatte (51) mit der strukturierten, farbigen Oberfläche (52) zu erhalten, wobei die strukturierte Pressoberfläche (42) unter Verwendung des ersten Bilddatensatzes (31) hergestellt wurde und somit dem ersten Bilddatensatz (31) zugeordnet ist, **dadurch gekennzeichnet, dass** der erste Bilddatensatz (31) und der wenigstens eine zweite Bilddatensatz jeweils unterschiedlichen Farbkanälen des farbigen Digitalbildes (21) zugeordnet sind.

2. Verfahren nach Anspruch 1, bei dem das Herstellen einer farbigen Oberfläche (62, 72) auf einem Grundträger (61, 71) durch Bedrucken erfolgt, vorzugsweise mit einem Digitalfarbdrucker oder mittels Farbdruckwalzen.

3. Verfahren nach Anspruch 1 oder 2, bei dem die farbige Ursprungsoberfläche (1) eine strukturierte, farbige Ursprungsoberfläche ist.

4. Verfahren nach einem der Ansprüche 1 bis 3, bei dem die Ursprungsoberfläche (1) einem Holzmuster oder einem Naturstein, insbesondere einem strukturierten Holzmuster oder einem strukturierten Naturstein, zugeordnet ist.

5. Verfahren nach einem der Ansprüche 1 bis 4, bei dem der erste Bilddatensatz (31) vor dem Verwenden zum Herstellen der strukturierten Pressoberfläche (42) weiterverarbeitet wird, um den Grad der Strukturierung der Pressoberfläche (42) anzupassen, insbesondere zu verringern.

6. Verfahren nach einem der Ansprüche 1 bis 5, bei dem die Pressoberfläche (42) unterschiedliche Glanzgrade aufweist, welche unter Verwendung des ersten Bilddatensatzes (31) hergestellt wurden.

7. Verfahren nach einem der Ansprüche 1 bis 6, aufweisend folgende Verfahrensschritte:
- Erzeugen wenigstens eines dritten Bilddatensatzes aus dem wenigstens einen zweiten Bilddatensatzes durch achsensymmetrisches Spiegeln des wenigstens einen zweiten Bilddatensatzes,
- Herstellen einer weiteren farbigen Oberfläche auf dem Grundträger unter Verwendung des wenigstens einen dritten Bilddatensatzes ohne Verwendung des ersten Bilddatensatzes, wobei die farbige Oberfläche und die weitere farbige Oberfläche deckungsgleich und gegenüberliegend angeordnet sind, und
- Verpressen der weiteren farbigen Oberfläche des Grundträgers mittels einer strukturierten Pressoberfläche eines weiteren Presswerkzeugs, um eine Werkstoffplatte mit einer weiteren strukturierten, farbigen Oberfläche zu erhalten, die zur strukturierten, farbigen Oberfläche deckungsgleich und gegenüberliegend angeordnet ist, wobei die strukturierte Pressoberfläche dem ersten Bilddatensatz zugeordnet ist, jedoch derart achsensymmetrisch bezüglich der Pressoberfläche des Presswerkzeugs ist, sodass die strukturierte, farbige Oberfläche und die weitere strukturierte, farbige Oberfläche deckungsgleich sind.

## Claims

1. A method for producing a material board (51), which comprises a structured, colored surface (52), comprising the following method steps:
- providing image data (30) assigned to a colored digital image (21) of a colored original surface (1),
- generating a first image data set (31) and at least one second image data set (32a, 32b) from the image data (30),
- producing a colored surface (62, 72) on a base carrier (61, 71) using the at least one second image data set (32a, 32b) without using the first image data set (31), and
- pressing the colored surface (62, 72) of the base carrier (61, 71) by means of a structured pressing surface (42) of a pressing tool (41) so as to obtain the material board (51) with the structured, colored surface (52), wherein the structured pressing surface (42) was produced using the first image data set (31) and is thus assigned to the first image data set (31), **characterized in that** the first image data set (31) and the at least one second image data set are each assigned to different color channels of the colored digital image (21).

2. The method according to claim 1, in which the production of a colored surface (62, 72) on a base carrier (61, 71) is performed by printing, preferably using a digital color printer or by means of color printing rollers.

3. The method according to claim 1 or 2, in which the colored original surface (1) is a structured, colored original surface.

4. The method according to one of claims 1 or 3, in which the original surface (1) is assigned to a wood pattern or a natural stone, in particular to a structured wood pattern or a structured natural stone.

5. The method according to one of claims 1 to 4, in which the first image data set (31) is further processed to adapt the degree of structuring of the pressing surface (42), in particular reduce it, prior to the use for producing the structured pressing surface (42).

6. The method according to one of claims 1 to 5, in which the pressing surface (42) has different degrees of gloss which were produced using the first image data set (31).

7. The method according to one of claims 1 to 6, comprising the following method steps:
- generating at least one third image data set from the at least one second image data set by axisymmetric mirroring of the at least one second image data set,
- producing a further colored surface on the base carrier using the at least one third image data set without using the first image data set, wherein the colored surface and the further colored surface are congruent and arranged opposite one another, and
- pressing the further colored surface of the base carrier using a structured pressing surface of a further pressing tool so as to obtain a material board with a further structured, colored surface, which is congruent to and arranged opposite the structured, colored surface, wherein the structured pressing surface is assigned to the first image data set, is, however, axisymmetric with respect to the pressing surface of the pressing tool in such a way that the structured, colored surface and the further structured, colored surface are congruent.

## Revendications

1. Procédé de production d'un panneau de matériau (51) qui comporte une surface (52) colorée structurée, comportant les étapes de procédé suivantes :
- mise à disposition de données d'image (30) qui sont affectées à une image numérique (21) colorée d'une surface d'origine (1) colorée,
- génération, à partir des données d'image (30), d'un premier ensemble de données d'image (31) et d'au moins un deuxième ensemble de données d'image (32a, 32b),
- production d'une surface (62, 72) colorée sur un support de base (61, 71) avec utilisation de l'au moins un deuxième ensemble de données d'image (32a, 32b) sans utilisation du premier ensemble de données d'image (31), et
- pressage de la surface (62, 72) colorée du support de base (61, 71) au moyen d'une surface de pressage (42) structurée d'un outil de pressage (41) afin d'obtenir le panneau de matériau (51) comportant la surface (52) colorée structurée, la surface de pressage (42) structurée ayant été produite avec utilisation du premier ensemble de données d'image (31) et étant ainsi affectée au premier ensemble de données d'image (31), **caractérisé en ce que** le premier ensemble de données d'image (31) et l'au moins un deuxième ensemble de données d'image sont affectés à des canaux de couleur respectivement différents de l'image numérique (21) colorée.

2. Procédé selon la revendication 1, dans lequel la production d'une surface (62, 72) colorée sur un support de base (61, 71) s'effectue par impression, de préférence avec une imprimante couleur numérique ou au moyen de rouleaux d'impression couleur.

3. Procédé selon la revendication 1 ou 2, dans lequel la surface d'origine (1) colorée est une surface d'origine colorée structurée.

4. Procédé selon l'une des revendications 1 à 3, dans lequel la surface d'origine (1) est affectée à un motif bois ou à une pierre naturelle, en particulier à un motif bois structuré ou à une pierre naturelle structurée.

5. Procédé selon l'une des revendications 1 à 4, dans lequel, avant l'utilisation pour la production de la surface de pressage (42) structurée, le premier ensemble de données d'image (31) fait l'objet d'un traitement supplémentaire afin d'adapter le degré de structuration de la surface de pressage (42), en particulier afin de le réduire.

6. Procédé selon l'une des revendications 1 à 5, dans lequel la surface de pressage (42) comporte différents degrés de brillance qui ont été produits avec utilisation du premier ensemble de données d'image (31).

7. Procédé selon l'une des revendications 1 à 6, comportant les étapes de procédé suivantes :
- génération d'au moins un troisième ensemble de données d'image à partir de l'au moins un deuxième ensemble de données d'image par mise en miroir de façon axialement symétrique de l'au moins un deuxième ensemble de données d'image,
- production d'une autre surface colorée sur le support de base avec utilisation de l'au moins un troisième ensemble de données d'image sans utilisation du premier ensemble de données d'image, la surface colorée et l'autre surface colorée étant disposées de façon superposable et opposée, et
- pressage de l'autre surface colorée du support de base au moyen d'une surface de pressage structurée d'un autre outil de pressage afin d'obtenir un panneau de matériau comportant une autre surface colorée structurée qui est disposée de façon superposable et opposée par rapport à la surface colorée structurée, la surface de pressage structurée étant affectée au premier ensemble de données d'image, mais de façon axialement symétrique par rapport à la surface de pressage de l'outil de pressage de telle sorte que la surface colorée structurée et l'autre surface colorée structurée sont superposables.
